# EUROPÄISCHE PATENTSCHRIFT

(11) **EP 4 173 093 B1**
(45) Veröffentlichungstag und Bekanntmachung des Hinweises auf die Patenterteilung: **21.05.2025**
(21) Anmeldenummer: 21783405.0
(22) Anmeldetag: 13.09.2021
(51) Int. Cl.: H01T 4/02, H01T 4/04, H01C 7/12, H01T 4/16, H01H 3/40

(54) **LEITERANORDNUNG**
CONDUCTOR ASSEMBLY
ENSEMBLE CONDUCTEUR

(30) Priorität: 07.10.2020 DE 102020212640
(43) Veröffentlichungstag der Anmeldung: 03.05.2023
(73) Patentinhaber: Siemens Energy Global GmbH & Co. KG, 81739 München (DE)
(72) Erfinder: CHYLA, Thomas, 14089 Berlin (DE); GRUND, Armin, 13629 Berlin (DE); HATZ, Karsten, 14059 Berlin (DE); RÖSSLER, Ralf, 13127 Berlin (DE)
(86) Internationale Anmeldenummer: PCT/EP2021/075094
(87) Internationale Veröffentlichungsnummer: WO 2022/073722

(56) Entgegenhaltungen:
- EP-A1- 3 001 430
- EP-A1- 3 208 811
- EP-A1- 3 514 899
- JP-A- 2000 232 708

## Beschreibung

Die Erfindung betrifft eine Leiteranordnung.

Ein Überspannungsableiter ist dazu vorgesehen, elektrische Überspannungen, wie sie beispielsweise bei einem Blitzeinschlag auftreten können, zu begrenzen. Bei dem Überspannungsableiter kann es sich um ein langes und schweres Bauteil handeln, das abzustützen ist. Bei der Verwendung eines fest eingebauten elektrischen Leiters kann der elektrische Leiter den Überspannungsableiter abstützen. Aus der europäischen Patentanmeldung EP 3 001 430 A1 ist bekannt, eine Ableitstrombahn einer Überspannungsableitvorrichtung fest verspannt auszubilden und diese so zu stabilisieren. Die europäische Patentanmeldung EP 3 208 811 A1 zeigt eine Überspannungsableiteranordnung, bei welcher ein ortsfestes Kontaktstück einer Trenneinrichtung mit einem Varistor verbunden ist. Ist der Überspannungsableiter nicht abgestützt, kann dies dazu führen, dass sich der Überspannungsableiter aufgrund seines Eigengewichts verformt, wodurch bei einem Transport des Überspannungsableiters Schäden an dem Überspannungsableiter auftreten können und sich die Lebensdauer des Überspannungsableiters verkürzt. Es existieren schaltbare Überspannungsableiter, bei denen eine elektrische Verbindung von dem elektrischen Leiter zu dem Überspannungsableiter trennbar ist. Die elektrische Verbindung von dem elektrischen Leiter zu dem Überspannungsableiter zu trennen, kann beispielsweise relevant sein, um eine Hochspannungsprüfung des elektrischen Leiters durchzuführen. Wenn die elektrische Verbindung von dem elektrischen Leiter zu dem Überspannungsableiter getrennt ist, kann der Überspannungsableiter jedoch nicht von dem elektrischen Leiter abgestützt werden. Dies kann dazu führen, dass sich die Lebensdauer des Überspannungsableiters verkürzt. Derartige Konstruktionen sind beispielsweise aus der europäischen Patentanmeldung EP 3 514 899 A1 sowie der japanischen Veröffentlichung JP 2000-232708 A bekannt.

Aufgabe der Erfindung ist es daher, eine Leiteranordnung mit einem Überspannungsableiter zu schaffen, bei der ein Überspannungsableiter eine lange Lebensdauer hat.

Die erfindungsgemäße Leiteranordnung weist ein Gehäuse, einen Durchführungsisolator, einen elektrischen Leiter, einen Überspannungsableiter, der eine Längsrichtung, einen Betriebszustand, in dem der Überspannungsableiter eingerichtet ist, eine in dem elektrischen Leiter auftretende Überspannung zu begrenzen, und einen Testzustand hat, in dem der Überspannungsableiter nicht eingerichtet ist, die Überspannung zu begrenzen, und einen elektrisch isolierenden Abstützer auf, der in der Längsrichtung zwischen dem Überspannungsableiter und dem elektrischen Leiter angeordnet ist, wobei der Abstützer von dem elektrischen Leiter abgestützt ist und der Überspannungsableiter von dem Abstützer abgestützt ist, wobei der Durchführungsisolator eingerichtet ist, den elektrischen Leiter zu halten und von dem Gehäuse zu isolieren, wobei der Überspannungsableiter eine Leiterverbindung aufweist, die zumindest teilweise verlagerbar relativ zu dem verbliebenen Überspannungsableiter angeordnet ist und somit eingerichtet ist, den Überspannungsableiter zwischen dem Betriebszustand und dem Testzustand umzuschalten, wobei die Leiterverbindung in dem Betriebszustand weiter von dem verbliebenen Überspannungsableiter als in dem Testzustand vorsteht. Indem der Abstützer vorgesehen ist, ist der Überspannungsableiter sowohl in dem Betriebszustand als auch in dem Testzustand mittelbar von dem elektrischen Leiter abgestützt. Dadurch können Schäden bei einem Transport der Leiteranordnung vermieden werden und eine Lebensdauer des Überspannungsableiter ist lang.

Der Überspannungsableiter weist eine Leiterverbindung auf, die zumindest teilweise verlagerbar relativ zu dem verbliebenen Überspannungsableiter angeordnet ist und somit eingerichtet ist, den Überspannungsableiter zwischen dem Betriebszustand und dem Testzustand umzuschalten, wobei die Leiterverbindung in dem Betriebszustand weiter von dem verbliebenen Überspannungsableiter als in dem Testzustand vorsteht. Dadurch lässt sich der Überspannungsableiter durch ein Verlagern der Leiterverbindung in Richtung zu dem elektrischen Leiter hin in den Betriebszustand bringen und durch ein Verlagern der Leiterverbindung weg von dem ersten Leiter in den Testzustand bringen. In dem Betriebszustand besteht eine elektrisch leitfähige Verbindung von dem elektrischen Leiter zu dem Überspannungsableiter und in dem Testzustand ist die elektrisch leitfähige Verbindung unterbrochen.

Es ist bevorzugt, dass die Leiteranordnung eine bewegliche Verbindung aufweist, mittels der der Überspannungsableiter und der Abstützer so miteinander gekoppelt sind, dass sich der Abstützer in der Längsrichtung relativ zu dem Überspannungsableiter verlagern kann. Es ist hierbei besonders bevorzugt, dass in der Längsrichtung zwischen dem Überspannungsableiter und dem Abstützer ein Spalt vorgesehen ist. Dadurch können Wärmeausdehnungen, beispielsweise des Leiters, des Abstützers und/oder des Überspannungsableiters, kompensiert werden, indem der Spalt in der Längsrichtung schmaler wird. Dadurch können mechanische Spannungen in der Leiteranordnung bei der Wärmeausdehnung vermieden werden, wodurch die Lebensdauer der Leiteranordnung besonders lang ist. Es ist zudem besonders bevorzugt, dass in der Aussparung zwischen dem Abstützer und dem Überspannungsableiter ein flexibler Ring angeordnet ist, dessen Rotationsachse im Wesentlichen parallel zu der Längsrichtung ist. Dadurch können Querkräfte, die eine Komponente senkrecht zu der Längsrichtung haben, abgefedert werden. Die Querkräfte können beispielsweise bei dem Transport der Leiteranordnung relevant sein. Indem die Querkräfte abgefedert werden, ist die Lebensdauer der Leiteranordnung besonders lang.

Es ist bevorzugt, dass der Überspannungsableiter eine Kontakthaube aufweist, die an dem dem elektrischen Leiter zugewandten Längsende des Überspannungsableiters angeordnet ist und in der die bewegliche Verbindung und insbesondere die Aussparung angeordnet ist. Die Kontakthaube kann elektrisch leitfähig sein und dazu beispielsweise ein Metall aufweisen. Es ist besonders bevorzugt, dass die Kontakthaube eine Geometrie aufweist, die zur Reduzierung der elektrischen Feldstärken zum elektrischen Leiter und zu einer Erdung führt. Die Kontakthaube kann dazu beispielsweise abgerundete Ecken aufweisen.

Die Leiteranordnung weist bevorzugt ein elektrisch leitfähiges Bauteil auf, das eingerichtet ist, den Abstützer elektrisch leitfähig mit dem Überspannungsableiter, insbesondere mit der Kontakthaube, zu verbinden. Der Abstützer kann an seinem dem Überspannungsableiter zugewandten Längsende ein elektrisch leitfähiges Kontaktstück aufweisen, das das elektrisch leitfähige Bauteil kontaktiert. Damit können die Teilentladungen an dem Kontaktstück vermieden werden, wodurch die Lebensdauer der Leiteranordnung besonders lang ist. Besonders bevorzugt ist das elektrisch leitfähige Bauteil eine Kontaktfeder, insbesondere eine Schraubenfeder, oder eine Buchse, die nach innen vorstehende Lamellen aufweist.

Es ist bevorzugt, dass die Leiteranordnung eine feste Verbindung aufweist, mittels der der Abstützer fest an dem elektrischen Leiter angebracht ist.

Es ist bevorzugt, dass die Leiteranordnung eine elektrisch leitfähige Kontaktscheibe aufweist, die in der Längsrichtung zwischen dem Abstützer und dem elektrischen Leiter angeordnet ist und via die der elektrische Leiter in dem Betriebszustand elektrisch leitfähig mit dem Überspannungsableiter verbunden ist. Es ist denkbar, dass die Kontaktscheibe den elektrischen Leiter kontaktiert. Es ist besonders bevorzugt, dass der Abstützer fest mit der Kontaktscheibe verschraubt ist. Es ist zudem bevorzugt, dass die Kontaktscheibe fest an dem elektrischen Leiter angebracht ist. Dies kann beispielsweise erreicht werden, indem die Kontaktscheibe mit dem elektrischen Leiter verschraubt ist. Die feste Verbindung kann beispielsweise gebildet sein, indem die Kontaktscheibe mit dem Abstützer verschraubt ist und die Kontaktscheibe mit dem elektrischen Leiter verschraubt ist. Der Überspannungsableiter weist besonders bevorzugt eine Leiterverbindung auf, die zumindest teilweise verschiebbar relativ zu dem verbliebenen Überspannungsableiter angeordnet ist und somit eingerichtet ist, den Überspannungsableiter zwischen dem Betriebszustand und dem Testzustand umzuschalten, wobei die Leiterverbindung in dem Betriebszustand weiter von dem verbliebenen Überspannungsableiter als in dem Testzustand vorsteht, wobei die Kontaktscheibe eine Kontaktaussparung aufweist und die Leiterverbindung einen Kontaktstift aufweist, der in dem Betriebszustand in der Kontaktaussparung angeordnet ist und in dem Testzustand außerhalb der Kontaktaussparung angeordnet ist. Indem die Leiterverbindung die Kontaktscheibe kontaktiert, sind die Leiterverbindung und die Elektrode elektrisch leitfähig miteinander verbunden.

Der Überspannungsableiter weist bevorzugt einen Varistor oder eine Mehrzahl an Varistoren auf. Die Mehrzahl der Varistoren kann in Reihe und/oder parallel geschaltet sein. Der Varistor oder die Varistoren können in dem Betriebszustand elektrisch leitfähig mit der Leiterverbindung verbunden sein. Bei dem Varistor oder den Varistoren kann es sich beispielsweise um Metalloxid Varistoren (MOV) handeln.

Die Leiteranordnung weist bevorzugt ein Gehäuse auf, das den elektrischen Leiter, den Überspannungsableiter und den Abstützer einkapselt. Eine solche Leiteranordnung eignet sich überall dort, wo es nicht möglich ist, den elektrischen Leiter als Freileitung auszuführen, wie beispielsweise in einem Kraftwerk oder in einem Umspannwerk. Der elektrische Leiter ist besonders bevorzugt von dem Gehäuse und/oder von einer Wand, die in dem Gehäuse zwei Kammern voneinander trennt, abgestützt.

Im Folgenden wird anhand der beigefügten schematischen Zeichnung die Erfindung näher erläutert. Die Figur zeigt einen Schnitt durch eine Leiteranordnung.

Wie es aus der Figur ersichtlich ist weist eine Leiteranordnung 1 einen elektrischen Leiter 2, einen Überspannungsableiter 3, der eine Längsrichtung 12, einen Betriebszustand, in dem der Überspannungsableiter 3 eingerichtet ist, eine in dem elektrischen Leiter 2 auftretende Überspannung zu begrenzen, und einen Testzustand hat, in dem der Überspannungsableiter 3 nicht eingerichtet ist, die Überspannung zu begrenzen, und einen elektrisch isolierenden Abstützer 6 auf, der in der Längsrichtung 12 zwischen dem Überspannungsableiter 3 und dem elektrischen Leiter 2 angeordnet ist, wobei der Abstützer 6 von dem elektrischen Leiter 2 abgestützt ist und der Überspannungsableiter 3 von dem Abstützer 6 abgestützt ist. Der Überspannungsableiter 3 kann ein dem elektrischen Leiter 2 abgewandtes Längsende aufweisen, das an eine Erdung 11 elektrisch leitfähig angeschlossen ist. Der Leiter 2 kann beispielsweise eingerichtet sein, einen Strom mit einer Spannung von höher als 1 kV oder höher als 100 kV zu leiten.

Die Figur zeigt zudem, dass die Leiteranordnung 1 eine feste Verbindung 6d aufweisen kann, mittels der der Abstützer 6 fest an dem elektrischen Leiter 2 angebracht ist. Die Leiteranordnung 1 kann eine Kontaktscheibe 4 aufweisen, die in der Längsrichtung 12 zwischen dem Abstützer 6 und dem elektrischen Leiter 2 angeordnet ist und via die der elektrische Leiter 2 in dem Betriebszustand elektrisch leitfähig mit dem Überspannungsableiter 3 verbunden ist. Die Figur zeigt, dass die Kontaktscheibe 4 ein erstes Ende, das den elektrischen Leiter 2 kontaktiert, und ein zweites Ende aufweisen kann, das den Abstützer 6 kontaktiert. Die Kontaktscheibe 4 kann fest mit dem elektrischen Leiter 2 verbunden sein. Dazu kann die Kontaktscheibe 4 mit dem elektrischen Leiter 2 verschraubt sein. Dadurch stützt der elektrische Leiter 2 den Abstützer 6 mittelbar via die Kontaktscheibe 4 ab. Um die feste Verbindung 6d herzustellen, kann zuerst die Kontaktscheibe 4 mit dem Abstützer 6 verschraubt werden und anschließend kann die Stützscheibe 4 mit dem elektrischen Leiter 2 verschraubt werden.

Wie es aus der Figur ersichtlich ist, kann der Überspannungsableiter 3 eine Leiterverbindung 7 aufweisen, die zumindest teilweise verlagerbar relativ zu dem verbliebenen Überspannungsableiter 3 angeordnet ist und somit eingerichtet ist, den Überspannungsableiter 3 zwischen dem Betriebszustand und dem Testzustand umzuschalten, wobei die Leiterverbindung 7 in dem Betriebszustand weiter von dem verbliebenen Überspannungsableiter 3 als in dem Testzustand vorsteht. Die Leiterverbindung 7 kann beispielsweise einen elektrisch leitfähigen Kontaktstift 7a aufweisen. In dem Betriebszustand kann der Kontaktstift 7a die Kontaktscheibe 4 kontaktieren und insbesondere in eine in der Kontaktscheibe 4 angeordnete Kontaktaussparung 7b eingeführt sein, wie es auch in der Figur dargestellt ist. In dem Testzustand kann der Kontaktstift 7a außerhalb der Kontaktaussparung 7b angeordnet sein. Die Leiterverbindung 7 kann einen Antrieb 7c aufweisen, der eingerichtet ist, den Kontaktstift 7a weg von dem elektrischen Leiter 2 zu verlagern, um den Überspannungsableiter 3 in den Testzustand zu bringen, und den Kontaktstift 7a in Richtung zu dem elektrischen Leiter 2 hin zu verlagern, um den Überspannungsableiter 3 in den Betriebszustand zu bringen. Die Leiterverbindung kann eine Antriebsstange 7d, eine Handkurbel 7e und eine Übersetzung aufweisen, die eingerichtet ist, eine Rotation der Handkurbel 7e in eine Längsverlagerung der Antriebsstange 7d zu übersetzen. Die Antriebsstange 7d kann mit dem Kontaktstift 7a so gekoppelt sein, dass die Längsverlagerung der Antriebsstange 7d zu einer Längsverlagerung des Kontaktstifts 7a führt.

Die Leiteranordnung 1 kann eine bewegliche Verbindung 6e aufweisen, mittels der der Überspannungsableiter 3 und der Abstützer 6 so miteinander gekoppelt sind, dass sich der Abstützer 6 in der Längsrichtung 12 relativ zu dem Überspannungsableiter 3 verlagern kann. Der Überspannungsableiter 3 kann eine Aussparung 6c aufweisen, die an dem dem elektrischen Leiter 2 zugewandten Längsende des Überspannungsableiters 3 angeordnet ist und in der ein erstes Längsende des Abstützers 6 angeordnet ist. In der Aussparung 6c kann zwischen dem Abstützer 6 und dem Überspannungsableiter 3 ein flexibler Ring 6fangeordnet ist, dessen Rotationsachse im Wesentlichen parallel zu der Längsrichtung 12 ist. Durch das Vorsehen des Rings 6f kann sich der Abstützer 6 in der Längsrichtung 12 relativ zu dem Überspannungsableiter 3 verlagern, indem entweder der Abstützer 6 oder der Überspannungsableiter 3 an dem Ring 6f gleitet. Der Ring 6f kann beispielsweise PTFE aufweisen oder aus PTFE bestehen. Um den Ring 6f zu befestigen, kann entweder der Abstützer 6 oder der Überspannungsableiter 3 eine Nut aufweisen, in die der Ring 6f eingebracht ist. Es ist auch denkbar, dass eine Mehrzahl der Ringe 6f und für jeden der Ringe 6f jeweils eine Nut vorgesehen ist. Die Figur zeigt zudem, dass in der Längsrichtung 12 zwischen dem Überspannungsableiter 3 und dem Abstützer 6 ein Spalt 6h vorgesehen sein kann.

Der Überspannungsableiter 3 kann eine Kontakthaube 5a aufweisen, die an dem dem elektrischen Leiter 2 zugewandten Längsende des Überspannungsableiters 3 angeordnet ist und in der die Aussparung 6c angeordnet ist. Die Kontakthaube 5a kann elektrisch leitfähig sein.

Die Leiteranordnung 1 kann ein elektrisch leitfähiges Bauteil aufweisen, das eingerichtet ist, den Abstützer 6 elektrisch leitfähig mit dem Überspannungsableiter 3, insbesondere mit der Kontakthabe 5a, zu verbinden. Das elektrisch leitfähige Bauteil kann in der Aussparung 6c angeordnet sein. Das elektrisch leitfähige Bauteil kann beispielsweise das Kontaktstück 5b und den Überspannungsableiter 3, insbesondere die Kontakthaube 5a, kontaktieren. In einem ersten Beispiel kann das elektrisch leitfähige Bauteil eine Kontaktfeder 6g sein. Die Kontaktfeder 6g kann beispielsweise eine Schraubenfeder sein. Die Schraubenfeder kann beispielsweise ohne Längsende, d.h. in Form eines geschlossenen Rings, ausgeführt sein. In einem zweiten Beispiel kann das elektrisch leitfähige Bauteil eine Buchse sein, die nach innen vorstehende Lamellen aufweist. In der Buchse kann das erste Längsende des Abstützers 6 aufgenommen sein. Zudem kann die Rotationsachse der Buchse im Wesentlichen parallel zu Längsrichtung 12 sein.

Die Figur zeigt, dass der Abstützer 6 einen Stützisolator 6a, das an dem dem elektrischen Leite 2 zugewandten Längsende des Abstützers 6 angeordnet ist, und ein Kontaktstück 6b aufweisen kann, das an dem dem elektrischen Leiter 2 abgewandten Längsende des Abstützers 6 angeordnet ist. Der Stützisolator 6a kann elektrisch isolierend sein. Dazu kann der Stützisolator 6a ein Harz aufweisen oder aus dem Harz bestehen, wobei das Harz ein Giessharz sein kann. Alternativ kann der Stützisolator einen keramischen Werkstoff aufweisen oder aus dem keramischen Werkstoff bestehen. Das Kontaktstück 6b kann elektrisch leitfähig sein. Das Kontaktstück 6b kann in der Aussparung 6c angeordnet sein. Der Stützisolator 6a kann zudem an seinem dem elektrischen Leiter 2 abgewandten Längsende in seinem Inneren eine nicht dargestellte Elektrode aufweisen, die elektrisch leitfähig mit dem Kontaktstück 6b verbunden ist. Dadurch können Teilentladungen verhindert werden.

Die Figur zeigt, dass der Überspannungsableiter 3 einen Varistor 5b oder eine Mehrzahl an Varistoren 5b aufweisen kann. Der Varistor 5b oder die Varistoren 5b können Metalloxid Varistoren (MOV) sein. Der Varistor 5b oder die Varistoren 5b können dabei an dem dem elektrischen Leiter 2 abgewandten Längsende der Kontakthaube 5a angeordnet sein. Das der Kontakthaube 5a abgewandte Längsende des Varistors 5b oder der Varistoren können an eine Erdung 11 elektrisch leitfähig angeschlossen sein. Die Figur zeigt zudem, dass der Überspannungsableiter 3 zusätzlich zu der Leiterverbindung 7 ein Aktivteil 5 aufweisen kann, wobei das Aktivteil 5 die Kontakthaube 5a und den Varistor 5b oder die Varistoren 5b aufweist.

Wie es aus der Figur ersichtlich ist, weist die Leiteranordnung 1 ein Gehäuse 8 auf, das den elektrischen Leiter 2, den Überspannungsableiter 3 und den Abstützer 6 einkapselt. Der elektrische Leiter 2 kann von dem Gehäuse 8 und/oder von einer Wand, die in dem Gehäuse 8 zwei Kammern voneinander trennt, abgestützt sein. Das Gehäuse 8 kann zudem ein Teil der Erdung 11 sein. Die Leiteranordnung 1 weist einen Durchführungsisolator 9 auf, der eingerichtet ist den elektrischen Leiter 2 zu halten und von dem Gehäuse 8 zu isolieren. Der Durchführungsisolator 9 kann eine Elektrode 9a aufweisen, an die der elektrische Leiter 2 elektrisch leitfähig angebracht ist. Zudem kann die Leiteranordnung 1 einen Adapterring 10 aufweisen, der zwischen dem Gehäuse 8 und dem Durchführungsisolator 9 verschraubt ist, wobei der Durchführungsisolator 9 den elektrischen Leiter 2 gegen den Adapterring 10 isoliert. Die Elektrode 9a kann in einem Harz des Durchführungsisolators 9 eingegossen sein. Bei dem Harz kann es sich beispielsweise um ein Epoxidharz handeln.

In der Figur ist dargestellt, dass die Längsrichtung 12 in Horizontalrichtung angeordnet ist. Alternativ ist auch denkbar, dass die Längsrichtung 12 eine Komponente in Vertikalrichtung hat oder in Vertikalrichtung angeordnet ist.

## Patentansprüche

1. Leiteranordnung mit einem Gehäuse (8), einem Durchführungsisolator (9), einem elektrischen Leiter (2), einem Überspannungsableiter (3), der eine Längsrichtung (12), einen Betriebszustand, in dem der Überspannungsableiter (3) eingerichtet ist, eine in dem elektrischen Leiter (2) auftretende Überspannung zu begrenzen, und einen Testzustand hat, in dem der Überspannungsableiter (3) nicht eingerichtet ist, die Überspannung zu begrenzen, wobei der Durchführungsisolator (9) eingerichtet ist, den elektrischen Leiter (2) zu halten und von dem Gehäuse (8) zu isolieren, wobei der Überspannungsableiter (3) eine Leiterverbindung (7) aufweist, die zumindest teilweise verlagerbar relativ zu dem verbliebenen Überspannungsableiter (3) angeordnet ist und somit eingerichtet ist, den Überspannungsableiter (3) zwischen dem Betriebszustand und dem Testzustand umzuschalten, **gekennzeichnet durch** einen elektrisch isolierenden Abstützer (6), der in der Längsrichtung (12) zwischen dem Überspannungsableiter (3) und dem elektrischen Leiter (2) angeordnet ist, wobei der Abstützer (6) von dem elektrischen Leiter (2) abgestützt ist und der Überspannungsableiter (3) von dem Abstützer (6) abgestützt ist, und wobei die Leiterverbindung (7) in dem Betriebszustand weiter von dem verbliebenen Überspannungsableiter (3) als in dem Testzustand vorsteht.

2. Leiteranordnung gemäß Anspruch 1, wobei die Leiteranordnung (1) eine bewegliche Verbindung (6e) aufweist, mittels der der Überspannungsableiter (3) und der Abstützer (6) so miteinander gekoppelt sind, dass sich der Abstützer (6) in der Längsrichtung (12) relativ zu dem Überspannungsableiter (3) verlagern kann.

3. Leiteranordnung gemäß Anspruch 2, wobei in der Längsrichtung (12) zwischen dem Überspannungsableiter (3) und dem Abstützer (6) ein Spalt (6h) vorgesehen ist.

4. Leiteranordnung gemäß Anspruch 2 oder 3, wobei der Überspannungsableiter (3) eine Aussparung (6c) aufweist, die an dem dem elektrischen Leiter (2) zugewandten Längsende des Überspannungsableiters (3) angeordnet und in der ein erstes Längsende des Abstützers (6) angeordnet ist, wobei in der Aussparung (6c) zwischen dem Abstützer (6) und dem Überspannungsableiter (3) ein flexibler Ring (6f) angeordnet ist, dessen Rotationsachse im Wesentlichen parallel zu der Längsrichtung (12) ist.

5. Leiteranordnung gemäß einem der Ansprüche 2 bis 4, wobei der Überspannungsableiter (3) eine Kontakthaube (5a) aufweist, die an dem dem elektrischen Leiter (2) zugewandten Längsende des Überspannungsableiters (3) angeordnet ist und in der die bewegliche Verbindung (6e) angeordnet ist.

6. Leiteranordnung gemäß einem der Ansprüche 1 bis 5, wobei die Leiteranordnung (1) ein elektrisch leitfähiges Bauteil aufweist, das eingerichtet ist, den Abstützer (6) elektrisch leitfähig mit dem Überspannungsableiter (3), insbesondere mit der Kontakthaube (5a), zu verbinden.

7. Leiteranordnung gemäß Anspruch 6, wobei das elektrisch leitfähige Bauteil eine Kontaktfeder (6g), insbesondere eine Schraubenfeder, oder eine Buchse, die nach innen vorstehende Lamellen aufweist, ist.

8. Leiteranordnung gemäß einem der Ansprüche 1 bis 7, wobei die Leiteranordnung (1) eine feste Verbindung (6d) aufweist, mittels der der Abstützer (6) fest an dem elektrischen Leiter (2) angebracht ist.

9. Leiteranordnung gemäß einem der Ansprüche 1 bis 8, wobei die Leiteranordnung (1) eine elektrisch leitfähige Kontaktscheibe (4) aufweist, die in der Längsrichtung (12) zwischen dem Abstützer (6) und dem elektrischen Leiter (2) angeordnet ist und via die der elektrische Leiter (2) in dem Betriebszustand elektrisch leitfähig mit dem Überspannungsableiter (3) verbunden ist.

10. Leiteranordnung gemäß Anspruch 9, wobei der Abstützer (6) fest mit der Kontaktscheibe (4) verschraubt ist.

11. Leiteranordnung gemäß Anspruch 9 oder 10, wobei der Überspannungsableiter (3) eine Leiterverbindung (7) aufweist, die zumindest teilweise verlagerbar relativ zu dem verbliebenen Überspannungsableiter (3) angeordnet ist und somit eingerichtet ist, den Überspannungsableiter (3) zwischen dem Betriebszustand und dem Testzustand umzuschalten, wobei die Leiterverbindung (7) in dem Betriebszustand weiter von dem verbliebenen Überspannungsableiter (3) als in dem Testzustand vorsteht, wobei die Kontaktscheibe (4) eine Kontaktaussparung (7b) aufweist und die Leiterverbindung (7) einen Kontaktstift (7a) aufweist, der in dem Betriebszustand in der Kontaktaussparung (7b) angeordnet ist.

12. Leiteranordnung gemäß einem der Ansprüche 1 bis 11, wobei der Überspannungsableiter (3) einen Varistor (5b) oder eine Mehrzahl an Varistoren (5b) aufweist.

13. Leiteranordnung gemäß einem der Ansprüche 1 bis 12, wobei die Leiteranordnung (1) ein Gehäuse (8) aufweist, das den elektrischen Leiter (2), den Überspannungsableiter (3) und den Abstützer (6) einkapselt.

14. Leiteranordnung gemäß Anspruch 13, wobei der elektrische Leiter (2) von dem Gehäuse (8) und/oder von einer Wand, die in dem Gehäuse (8) zwei Kammern voneinander trennt, abgestützt ist.

## Claims

1. Conductor assembly having a housing (8), a bushing insulator (9), an electrical conductor (2), a lightning arrester (3) that has a longitudinal direction (12), an operating state, in which the lightning arrester (3) is designed to limit an overvoltage occurring in the electrical conductor (2), and a test state, in which the lightning arrester (3) is not designed to limit the overvoltage, wherein the bushing insulator (9) is designed to hold the electrical conductor (2) and insulate it from the housing (8), wherein the lightning arrester (3) comprises a conductor connection (7), at least part of which is arranged so as to be moveable relative to the remaining lightning arrester (3) and is therefore designed to switch the lightning arrester (3) between the operating state and the test state, **characterized by** an electrically insulating support (6) arranged between the lightning arrester (3) and the electrical conductor (2) in the longitudinal direction (12), the support (6) being supported by the electrical conductor (2) and the lightning arrester (3) being supported by the support (6), and the conductor connection (7) projecting further from the remaining lightning arrester (3) in the operating state than in the test state.

2. Conductor assembly according to Claim 1, wherein the conductor assembly (1) comprises a moving connection (6e) by means of which the lightning arrester (3) and the support (6) are coupled to one another in such a way that the support (6) can move relative to the lightning arrester (3) in the longitudinal direction (12).

3. Conductor assembly according to Claim 2, wherein there is provision for a gap (6h) between the lightning arrester (3) and the support (6) in the longitudinal direction (12).

4. Conductor assembly according to Claim 2 or 3, wherein the lightning arrester (3) comprises a recess (6c) that is arranged at that longitudinal end of the lightning arrester (3) that faces the electrical conductor (2), and in which a first longitudinal end of the support (6) is arranged, the recess (6c) having, between the support (6) and the lightning arrester (3), a flexible ring (6f) arranged in it, the axis of rotation of which is substantially parallel to the longitudinal direction (12).

5. Conductor assembly according to one of Claims 2 to 4, wherein the lightning arrester (3) comprises a contact hood (5a) that is arranged at that longitudinal end of the lightning arrester (3) that faces the electrical conductor (2), and in which the moving connection (6e) is arranged.

6. Conductor assembly according to one of Claims 1 to 5, wherein the conductor assembly (1) comprises an electrically conductive element that is designed to connect the support (6) electrically conductively to the lightning arrester (3), in particular to the contact hood (5a).

7. Conductor assembly according to Claim 6, wherein the electrically conductive element is a contact spring (6g), in particular a helical spring, or a socket that comprises inwardly projecting lamellae.

8. Conductor assembly according to one of Claims 1 to 7, wherein the conductor assembly (1) comprises a permanent connection (6d) by means of which the support (6) is attached permanently to the electrical conductor (2).

9. Conductor assembly according to one of Claims 1 to 8, wherein the conductor assembly (1) comprises an electrically conductive contact disk (4) that is arranged between the support (6) and the electrical conductor (2) in the longitudinal direction (12) and via which the electrical conductor (2) is connected electrically conductively to the lightning arrester (3) in the operating state.

10. Conductor assembly according to Claim 9, wherein the support (6) is screwed permanently to the contact disk (4).

11. Conductor assembly according to Claim 9 or 10, wherein the lightning arrester (3) comprises a conductor connection (7), at least part of which is arranged so as to be movable relative to the remaining lightning arrester (3) and is therefore designed to switch the lightning arrester (3) between the operating state and the test state, the conductor connection (7) projecting further from the remaining lightning arrester (3) in the operating state than in the test state, the contact disk (4) comprising a contact recess (7b) and the conductor connection (7) comprising a contact pin (7a) that is arranged in the contact recess (7b) in the operating state.

12. Conductor assembly according to one of Claims 1 to 11, wherein the lightning arrester (3) comprises a varistor (5b) or a plurality of varistors (5b).

13. Conductor assembly according to one of Claims 1 to 12, wherein the conductor assembly (1) comprises a housing (8) that encapsulates the electrical conductor (2), the lightning arrester (3) and the support (6).

14. Conductor assembly according to Claim 13, wherein the electrical conductor (2) is supported by the housing (8) and/or by a wall that separates two chambers in the housing (8) from one another.

## Revendications

1. Ensemble conducteur comprenant un boîtier (8), un isolateur (9) de traversée, un conducteur (2) électrique, un parafoudre (3), qui a une direction (12) longitudinale, un état de fonctionnement, dans lequel le parafoudre (3) est agencé pour limiter une surtension se produisant dans le conducteur (2) électrique, et un état de test, dans lequel le parafoudre (3) n'est pas agencé pour limiter la surtension,
dans lequel l'isolateur (9) de traversée est agencé pour maintenir le conducteur (2) électrique et l'isoler du boîtier (8), dans lequel le parafoudre (3) a une liaison (7) conductrice, qui est disposée de manière à pouvoir être décalée au moins en partie par rapport au reste du parafoudre (3) et est ainsi agencée pour commuter le parafoudre (3) entre l'état de fonctionnement et l'état de test, **caractérisé par** un dispositif (6) d'appui isolant électriquement, qui est disposé dans la direction (12) longitudinale entre le parafoudre (3) et le conducteur (2) électrique, dans lequel le dispositif (6) d'appui est appuyé par le conducteur (2) électrique et le parafoudre (3) est appuyé par le dispositif (6) d'appui, et dans lequel la liaison (7) conductrice est davantage en saillie du reste du parafoudre (3) dans l'état de fonctionnement que dans l'état de test.

2. Ensemble conducteur suivant la revendication 1, dans lequel l'ensemble (1) conducteur a une liaison (6e) mobile, au moyen de laquelle le parafoudre (3) et le dispositif (6) d'appui sont accouplés l'un à l'autre, de manière à ce que le dispositif (6) d'appui puisse se décaler dans la direction (12) longitudinale par rapport au parafoudre (3).

3. Ensemble conducteur suivant la revendication 2, dans lequel il est prévu un intervalle (6h) dans la direction (12) longitudinale entre le parafoudre (3) et le dispositif (6) d'appui.

4. Ensemble conducteur suivant la revendication 2 ou 3, dans lequel le parafoudre (3) a un évidement (6c), qui est disposé à l'extrémité longitudinale, tournée vers le conducteur (2) électrique, du parafoudre (3) et dans lequel est disposée une première extrémité longitudinale du dispositif (6) d'appui, dans lequel il est disposé dans l'évidement (6c), entre le dispositif (6) d'appui et le parafoudre (3), un anneau (6f) souple, dont l'axe de rotation est sensiblement parallèle à la direction (12) longitudinale.

5. Ensemble conducteur suivant l'une des revendications 2 à 4, dans lequel le parafoudre (3) un capot (5a) de contact, qui est disposé à l'extrémité longitudinale, tournée vers le conducteur (2) électrique, du parafoudre (3) et dans lequel la liaison (6e) mobile est disposée.

6. Ensemble conducteur suivant l'une des revendications 1 à 5, dans lequel l'ensemble (1) conducteur a un composant conducteur de l'électricité, qui est agencé pour relier le dispositif (6) d'appui, d'une manière conductrice de l'électricité, au parafoudre (3), en particulier par le capot (5a) de contact.

7. Ensemble conducteur suivant la revendication 6, dans lequel le composant conducteur de l'électricité est un ressort (6g) de contact, en particulier un ressort hélicoïdal, ou une douille, qui a des lamelles en saillie vers l'intérieur.

8. Ensemble conducteur suivant l'une des revendications 1 à 7, dans lequel l'agencement (1) conducteur a une liaison (6d) fixe, au moyen de laquelle le dispositif (6) d'appui est monté fixement sur le conducteur (2) électrique.

9. Ensemble conducteur suivant l'une des revendications 1 à 8, dans lequel l'agencement (1) conducteur a un disque (4) de contact conducteur de l'électricité, qui est disposé dans la direction (12) longitudinale entre le dispositif (6) d'appui et le conducteur (2) électrique et par l'intermédiaire duquel le conducteur (2) électrique est, dans l'état de fonctionnement, relié d'une manière conductrice de l'électricité au parafoudre (3).

10. Ensemble conducteur suivant la revendication 9, dans lequel le dispositif (6) d'appui est vissé solidement au disque (4) de contact.

11. Ensemble conducteur suivant la revendication 9 ou 10, dans lequel le parafoudre (3) a une liaison (7) conductrice, qui est montée de manière à pouvoir être décalée au moins en partie par rapport au reste du parafoudre (3) et qui ainsi est agencée pour commuter le parafoudre (3) entre l'état de fonctionnement et l'état de test, dans lequel la liaison (7) conductrice est, dans l'état de fonctionnement, davantage en saillie du reste du parafoudre (3) que dans l'état de test, dans lequel le disque (4) de contact a un évidement (7b) de contact et la liaison (7) conductrice a une broche (7a) de contact, qui, dans l'état de fonctionnement, est disposée dans l'évidement (7b) de contact.

12. Ensemble conducteur suivant l'une des revendications 1 à 11, dans lequel le parafoudre (3) a une varistance (5b) ou une pluralité de varistances (5b).

13. Ensemble conducteur suivant l'une des revendications 1 à 12, dans lequel l'ensemble (1) conducteur a un boîtier (8), qui enveloppe le conducteur (2) électrique, le parafoudre (3) et le dispositif (6) d'appui.

14. Ensemble conducteur suivant la revendication 13, dans lequel le conducteur (2) électrique est appuyé par le boîtier (8) et/ou par une paroi, qui sépare dans le boîtier (8) deux chambres l'une de l'autre.
